# DEMANDE DE BREVET EUROPEEN

(11) **EP 2 436 611 A1**
(43) Date de publication de la demande: **04.04.2012**
(21) Numéro de dépôt: 11183172.3
(22) Date de dépôt: 28.09.2011
(51) Int. Cl.: B65D 57/00

(54) **Séparateur pour plaques de verre et procédé de montage d'un tel séparateur**

(30) Priorité: 29.09.2010 FR 1057866
(71) Demandeur: Nidatec, 75008 Paris (FR)
(72) Inventeur: Poujol, Laurent, 15320 Ruynes en Margeride (FR)
(74) Mandataire: Myon, Gérard Jean-Pierre

(57) **Abrégé**

Ce séparateur pour plaque de verre comprend une bande de carton en nid d'abeilles dont une extrémité est adaptée pour recevoir un organe de calage (1) pourvu d'une première partie (2) propre à venir en appui contre un bord d'au moins une plaque de verre.

L'organe de calage comprend au moins une deuxième partie (6) dentée, fixée perpendiculairement sur la première partie (2) et propre à s'insérer dans le nid d'abeilles constitutif de la bande de carton en nid d'abeilles.

## Description

L'invention a trait à un séparateur pour plaques de verre ainsi qu'à un procédé de montage d'un tel séparateur.

Dans l'industrie verrière, de tels séparateurs sont utilisés, notamment lors du stockage et/ou du transport des plaques de verre, pour les maintenir écartées l'une de l'autre. Ils permettent de limiter, dans une certaine mesure, les chocs entre les plaques de verre et donc les risques de casse.

Un tel séparateur comprend généralement une bande de carton, avantageusement du carton en nid d'abeilles, maintenue en appui, par deux faces parallèles, contre deux plaques de verre, également parallèles, séparant ainsi ces dernières. Outre sa légèreté, le carton en nid d'abeilles, présente également une résistance à l'écrasement élevé. En effet, une pression exercée selon l'axe longitudinal des cavités du nid d'abeilles n'induit pas, aisément, un écrasement de la structure en nid d'abeilles. De telles bandes de carton en nid d'abeilles ont généralement une épaisseur comprise entre 2 centimètres et 6 centimètres pour une largeur comprise entre 5 centimètres et 12 centimètres, sur une longueur allant de 250 centimètres à 350 centimètres.

Ces séparateurs sont généralement maintenus en position par une de leurs extrémités, en appui sur le bord d'une plaque de verre. En effet, le transport des plaques s'effectue fréquemment en position verticale et, pour éviter tout glissement du séparateur, par rapport aux plaques de verre, il convient de maintenir celui-ci contre au moins une des plaques qu'il sépare. Pour cela, on connait par EP-A-1 075 435 un séparateur pourvu d'une équerre en carton collée à l'extrémité de la bande de carton en nid d'abeilles. En d'autres termes, le séparateur a globalement une forme de L dont une des branches est en appui sur le bord d'une plaque. Il arrive que l'équerre soit arrachée et/ou pliée, ce qui ne permet pas de maintenir le séparateur en place.

On connait par FR-A-2 874 001 un séparateur qui est maintenu en appui sur un bord libre d'une plaque de verre par un organe de calage configuré en une structure creuse. Si un tel séparateur est plus résistant, il n'en demeure pas moins complexe à réaliser, du fait de la géométrie de l'organe de calage.

Par ailleurs, ces différents séparateurs doivent être adaptés aux plaques de verre à séparer, préfabriqués et leur configuration géométrique ne facilite ni leur stockage ni leur transport.

C'est à ces inconvénients qu'entend plus particulièrement remédier l'invention en proposant un séparateur pour plaques de verre simple, résistant, aisé à mettre en oeuvre et à stocker.

A cet effet, l'invention a pour objet un séparateur pour plaques de verre comprenant une bande de carton en nid d'abeilles dont une extrémité est adaptée pour recevoir un organe de calage pourvu d'une première partie propre à venir en appui contre un bord d'au moins une plaque de verre, caractérisé en ce que l'organe de calage comprend au moins une deuxième partie dentée, fixée perpendiculairement sur la première partie et propre à s'insérer dans le nid d'abeilles constitutif de la bande de carton en nid d'abeilles.

Avec un tel organe de calage, on peut réaliser des séparateurs résistants avec des frais de production, de transport et de stockage optimisés.

Selon des aspects avantageux mais non obligatoires de l'invention, le séparateur peut incorporer une ou plusieurs des caractéristiques suivantes :
- La deuxième partie dentée comprend au moins un corps allongé dont une extrémité distale est équipée d'une pointe et des côtés équipés de dents.
- Les dents sont inclinées en direction d'une extrémité proximale du corps allongé qui forme une base de fixation, sur la partie, de la deuxième partie.
- Un organe de renfort, en forme d'équerre, est disposé au niveau de la base.
- L'organe de calage comprend deux deuxièmes parties, chacune en forme de patte plane, ces pattes étant parallèles.
- Chaque deuxième partie est fixée sur un bord de la première partie.
- Chaque deuxième partie est fixée en position centrale sur la première partie.
- L'organe de calage est monobloc.

L'invention concerne également un procédé de montage d'un séparateur conforme à l'une des caractéristiques précédentes, caractérisé en ce qu'il comprend au moins des étapes consistant à :
- a) réaliser, selon une direction parallèle à un axe longitudinal d'une bande de carton en nid d'abeilles, un avant trou dans un bord libre de la bande de carton en nid d'abeilles,
- b) insérer la deuxième partie dentée d'un organe de calage dans l'avant trou ainsi réalisé.

Selon des aspects avantageux mais non obligatoires, un tel procédé comprend une étape consistant à :
- lors de l'étape a), on utilise un outil pointu, non denté, de forme et de dimensions adaptées pour réaliser un avant trou de dimensions inférieures aux dimensions transversales maximales de chaque partie pointue et dentée.
- Les étapes a) et b) sont effectuées simultanément, lors d'une même opération.

L'invention sera mieux comprise et d'autres avantages de celle-ci apparaîtront plus clairement à la lecture de la description qui va suivre de plusieurs modes de réalisation d'un séparateur pour plaques de verre conforme à l'invention ainsi que son procédé de montage, donnée uniquement à titre d'exemple et faite en se référant aux dessins annexés dans lesquels :
- la figure 1 est une vue en perspective d'un organe de calage appartenant à un séparateur conforme à l'invention, avant son montage sur une bande de carton en nid d'abeilles, appartenant également à ce séparateur,
- la figure 2 est une vue de face, à la même échelle, de l'organe représenté à la figure 1,
- la figure 3 est une vue de côté, à la même échelle, de l'organe illustré aux figures 1 et 2,
- la figure 4 est une vue, en perspective, d'un séparateur conforme à l'invention en configuration de prémontage, l'organe de calage étant représenté au dessus d'une extrémité d'une bande de carton en nid d'abeilles, cette dernière étant partiellement illustrée et
- la figure 5 est une vue de côté, partielle, d'un séparateur conforme à l'invention, en configuration d'utilisation, entre deux plaques de verre.

L'organe de calage 1, représenté seul à la figure 1, est réalisé de façon monobloc en un matériau synthétique rigide, aisé à fabriquer par des techniques d'usinage, de moulage ou d'injection connues en soi. Il s'agit, par exemple, d'un matériau à base de polymère. En variante, il est réalisé en métal, en bois ou en carton. Il comprend une première partie 2, en forme de patte plate sensiblement rectangulaire. La largeur l de cette patte 2 est adaptée pour que la patte 2 soit en appui sur un bord 3 d'une plaque de verre 4 lorsque le séparateur est en place. La patte 2 forme la partie de l'organe de calage propre à maintenir le séparateur en appui contre un bord 3 d'une plaque de verre 4, comme illustré à la figure 5.

Un côté 5 de la patte 2 est fixé perpendiculairement à une deuxième partie 6 de l'organe 1. En l'espèce, la deuxième partie 6 comprend deux pattes 60, 61, pointues et dentées. Les pattes 60, 61 sont, en l'occurrence, identiques. En variante, elles peuvent être différentes. Elles sont plates et allongées, leurs extrémités libres ou distales formant une pointe 62, respectivement 63 configurée en V.

Le corps principal, 64, respectivement 65, de chacune des pattes 60, 61 comprend des dents 66 régulièrement disposées. Les dents 66 sont disposées angulairement par rapport aux axes longitudinaux A et B des pattes 60, 61 et cela sur les deux côtés des corps principaux 64, 65. Les extrémités libres des dents 66 sont inclinées en direction de l'extrémité proximale 67, respectivement 68 de chaque patte 60, 61 qui est fixée sur la plaque 2 et qui constitue une base pour la patte en question.

L'orientation des dents 66 est telle qu'elles s'opposent à tout mouvement visant à déplacer l'organe de calage 1 dans le sens opposé à celui indiqué par la flèche F à la figure 4 et qui correspond à l'orientation des dents 66 et des pointes 62, 63. En d'autres termes, lorsque l'organe de calage 1 est inséré dans une structure S en nid d'abeilles d'une bande de carton 7, les dents 66 s'opposent à un mouvement d'extraction de l'organe de calage. Ainsi, les deux pattes 60, 61 forment des pointes munies d'ardillons, à la manière d'un harpon. L'orientation des dents 66 est telle que l'insertion des pointes 60, 61 dans le nid d'abeilles S n'est pas sensiblement freinée par les dents.

Si besoin, comme représenté aux figures 1 à 3, des éléments de renfort 69, configurés en équerre, renforcent la rigidité de l'organe de calage 1, au niveau des bases 67 et 68 des pattes 60 et 61.

Dans un mode de réalisation non représenté, l'organe 1 peut comporter plus de deux pattes 60, 61, par exemple trois.

En variante lorsque la partie 6 comprend une seule patte, celle-ci a une largeur telle qu'elle s'étend sur toute la longueur L2 de la première patte 2. De même, dans un autre mode de réalisation, la fixation des pattes 60, 61 n'est pas réalisée sur le bord 5 mais en position sensiblement centrale de la patte 2, permettant ainsi à l'organe de calage 1 d'être en appui simultanément sur deux plaques de verre 4 disposées de part et d'autre d'une bande de carton 7 équipée de l'organe 1. Dans ce cas, la largeur l2 de la première patte 2 est adaptée pour tenir compte de l'épaisseur de la bande 7 de carton et des plaques de verre 4.

On note respectivement L60 et L61 les longueurs des pattes 60 et 61, l60 et l61 leurs largeurs, e60 et e61 leurs épaisseurs. Ces longueurs, largeurs et épaisseurs sont égales pour les deux pattes.

Le montage de l'organe de calage 1 pour réaliser un séparateur conforme à l'invention est maintenant décrit en relation avec les figures 1 à 5.

De manière avantageuse, pour insérer l'organe de calage 1 dans la bande de carton 7, on dispose d'un outil, non illustré, comportant un nombre de pointes correspondant au nombre de pattes 60, 61. Les pointes de l'outil sont dépourvues de dents et leurs dimensions transversales sont inférieures aux largeurs l60 et l61 des pattes 60 et 61. En outre, les pointes de ces outils ont avantageusement des longueurs inférieures aux longueurs L60 et L61. Ainsi, l'utilisateur lors d'une première étape, réalise à l'aide par exemple de l'outil, un avant trou dans un bord libre 70 de la bande de carton 7 en nid d'abeilles. Cet avant trou est réalisé perpendiculairement à l'axe longitudinal C des alvéoles du nid d'abeilles S. Cet axe C étant perpendiculaire à l'axe longitudinal D de la bande de carton 7, les avant trous sont donc réalisés selon une direction globalement parallèle à la plus grande dimension de la bande de carton 7.

En fonction de la largeur de la plaque de verre 4 sur laquelle la patte 2 repose et/ou de l'épaisseur de la bande de carton 7, les avant trous sont réalisés plus ou moins près d'une face externe de la bande de carton 7.

Lors d'une seconde étape, l'utilisateur insère les pattes 60 et 61 de l'organe de calage 1 dans les avant trous. L'inclinaison des dents 66 ne s'oppose pas à la pénétration des pointes 60, 61 dans le nid d'abeilles S. En revanche, l'organe 1 ainsi inséré dans la bande 7 est bloqué en position dans le nid d'abeilles S. Lors d'une tentative de retrait, volontaire ou accidentelle, selon une direction opposée à celle à la flèche F, les dents 66 empêchent ce mouvement. L'organe de calage ainsi inséré, le séparateur est prêt à être utilisé.

Dans un mode de réalisation non illustré, l'outil assure la réalisation des avant trous et la pose de l'organe de calage. Pour cela, les pointes de l'outil sont plus longues que les pattes 60, 61 et une butée permet à l'outil d'assurer l'insertion de l'organe de calage dans les avant trous, préalablement réalisés par l'outil cela lors d'un même mouvement de translation de ce dernier. Un tel outil est automatisable et permet le montage de plusieurs séparateurs simultanément, les étapes de réalisation de l'avant trou et d'insertion de l'organe de calage dans l'avant trou étant réalisées simultanément, lors d'une même opération, à l'aide d'un outil adapté.

Le montage du séparateur peut ainsi être réalisé in situ, préalablement à son utilisation. On stocke ainsi, préalablement au montage du séparateur et avec un encombrement minimal, les bandes 7 de carton en nid d'abeilles et les organes 1 de calage.

En variante, le montage du séparateur est réalisé en usine, le séparateur étant livré prêt à l'emploi. Dans ce cas, la fabrication, le stockage et le montage du séparateur sont aisément effectués en atelier.

La mise en place, finale, du séparateur ainsi monté entre deux plaques 4 de verre pour obtenir pour obtenir le calage tel que représenté à la figure 5 se fait de manière connue en soi.

En variante, notamment lorsque l'on utilise des organes 1 de calage en métal, il est possible de prévoir une ré-utilisation de ceux-ci. Pour cela, un outil, non illustré, est avantageusement prévu pour assurer l'extraction des pointes 60, 61 du nid d'abeilles S, la bande 7 de carton étant alors détruite lors de cette extraction.

En variante, avec un organe de calage 1 réutilisable, on fournit à l'utilisateur différents jeux de bandes 7 de carton en nid d'abeilles, éventuellement sous forme prédécoupée, selon différentes largeur et/ou longueur pour que l'utilisateur final choisisse la bande dont les dimensions correspondent à ses besoins et insère un ou plusieurs organes de calage 1 dans celle-ci.

Dans un autre mode de réalisation, non représenté, la patte 2 est équipée d'encoches adaptées pour recevoir, par exemple par clipsage, les bases 67 et 68 des pointes 60, 61, si besoin celles-ci étant de différentes longueurs. Ainsi, une patte 2 peut être équipée de pointes de longueurs adaptées à la bande de carton utilisée. En d'autres termes, l'organe de calage 1 est livré en deux parties 2, 6 prêtes à être assemblées.

Dans d'autres modes de réalisation non illustrés, l'organe de calage est en un matériau filaire, métallique ou en polymère.

Ce matériau filaire permet, avantageusement, de réaliser une deuxième partie souple, configurée pour avoir une largeur variable. En faisant varier la largeur de cette deuxième partie, par exemple par pincement, on assure son insertion et son retrait, de manière aisée, de la bande de carton. Pour cela, la deuxième partie est, par exemple, configurée en lettre grecque omega (Ω). Les extrémités libres de cette deuxième partie forment des dents assurant la fixation de l'organe dans le carton, la partie circulaire formant une zone de pincement.

## Revendications

1. Séparateur pour plaques de verre comprenant une bande (7) de carton en nid d'abeilles (S) dont une extrémité (70) est adaptée pour recevoir un organe de calage (1) pourvu d'une première partie (2) propre à venir en appui contre un bord (3) d'au moins une plaque (4) de verre, **caractérisé en ce que** l'organe de calage (1) comprend au moins une deuxième partie (6) dentée, fixée perpendiculairement sur la première partie (2) et propre à s'insérer (F) dans le nid d'abeilles (S) constitutif de la bande (7) de carton en nid d'abeilles (S).

2. Séparateur selon la revendication 1, **caractérisé en ce que** la deuxième partie (6) dentée comprend au moins un corps allongé (64, 65) dont une extrémité distale est équipée d'une pointe (62, 63) et dont des côtés sont équipés de dents (66).

3. Séparateur selon la revendication 2, **caractérisé en ce que** les dents (66) sont inclinées en direction d'une extrémité proximale du corps allongé (64, 65) qui forme une base (67, 68) de fixation, sur la partie (2), de la deuxième partie (60, 61).

4. Séparateur selon l'une des revendications précédentes, **caractérisé en ce qu'**un organe de renfort (69), en forme d'équerre, est disposé au niveau de la base (67, 68).

5. Séparateur selon l'une des revendications précédentes, **caractérisé en ce que** l'organe de calage (1) comprend deux deuxièmes parties (60, 61) chacune en forme de patte plane, et **en ce que** ces pattes sont parallèles.

6. Séparateur selon l'une des revendications précédentes, **caractérisé en ce que** chaque deuxième partie (60, 61) est fixée sur un bord (5) de la première partie (2).

7. Séparateur selon l'une des revendications 1 à 5, **caractérisé en ce que** chaque deuxième partie (60, 61) est fixée en position centrale sur la première partie (2).

8. Séparateur selon l'une des revendications précédentes, **caractérisé en ce que** l'organe de calage est monobloc.

9. Procédé de montage d'un séparateur conforme à l'une des revendications précédentes, **caractérisé en ce qu'**il comprend au moins des étapes consistant à :
a) réaliser, selon une direction parallèle à un axe longitudinal (D) d'une bande (7) de carton en nid d'abeilles (S), un avant trou dans un bord libre (70) de la bande (7) de carton en nid d'abeilles,
b) insérer (F) la deuxième partie (6) dentée d'un organe (1) de calage dans l'avant trou ainsi réalisé.

10. Procédé selon la revendication 9, **caractérisé en ce que**:
- lors de l'étape a), on utilise un outil pointu, non denté, de forme et de dimensions adaptées pour réaliser un avant trou de dimensions inférieures aux dimensions transversales (l60, l61) de chaque deuxième partie (60, 61).

11. Procédé selon la revendication 9 ou la revendication 10, **caractérisé en ce que** :
- les étapes a) et b) sont effectuées simultanément, lors d'une même opération.
